# EUROPÄISCHE PATENTSCHRIFT

(11) **EP 2 775 048 B1**
(45) Veröffentlichungstag und Bekanntmachung des Hinweises auf die Patenterteilung: **10.04.2019**
(21) Anmeldenummer: 14156776.8
(22) Anmeldetag: 26.02.2014
(51) Int. Cl.: E03D 5/02, E03D 5/10

(54) **Bausatz aus einem Armaturgrundkörper und mehreren verschiedenen Auslösemodulen**
Kit comprising a basic drainage body and a plurality of different actuation modules
Kit comprenant une base et une pluralité de modules d'actionnement

(30) Priorität: 06.03.2013 DE 202013002082 U; 06.03.2013 DE 102013003717
(43) Veröffentlichungstag der Anmeldung: 10.09.2014
(73) Patentinhaber: Sanitärtechnik Eisenberg GmbH, 07607 Eisenberg/Thür. (DE)
(72) Erfinder: Forkel, Frank, 96450 Coburg (DE)
(74) Vertreter: Hecht, Jan-David

(56) Entgegenhaltungen:
- EP-A1- 1 555 354
- EP-A1- 1 602 788
- EP-A2- 1 258 569
- US-A1- 2011 167 549

## Beschreibung

Die vorliegende Erfindung betrifft nach dem Oberbegriff von Anspruch 1 einen Bausatz, aus dem eine Ablaufarmatur zum Einbau in Spülkästen aus einem Ablaufarmaturgrundkörper und mehreren Auslösemodulen zusammengesetzt ist, wobei der Ablaufarmaturgrundkörper ein in vertikaler Richtung anhebbares Ventilrohr, das bevorzugt als Überlaufrohr ausgebildet ist, an dessen unterem Ende ein Dichtelement eines Ablaufventils angeordnet ist, und einem das Ventilrohr zumindest teilweise umgebendes Gehäuse aufweist, und wobei durch Anheben des Ventilrohres ein Spülvorgang auslösbar ist.

Ablaufarmaturen werden vorzugsweise für Spülkästen von WCs eingesetzt. Sie beinhalten gewöhnlich ein in vertikaler Richtung anhebbares Ventilrohr, welches bevorzugt als Überlaufrohr ausgebildet ist. An dem unteren Ende des Ventilrohrs ist dabei ein Dichtelement eines Ablaufventils angeordnet, das mit einem Ventilsitz des Spülkastens korrespondiert und den Wasserabfluss aus dem Spülkasten sperrt. Das Ventilrohr ist in einem Armaturengehäuse angeordnet und durch Anheben des Ventilrohres ist ein Spülvorgang auslösbar.

Aus der EP 0 899 386 A2 ist eine Ablaufarmatur bekannt, die zur Klein- und Großmengenspülung ausgebildet ist, wobei ein auf die Zugstange eines Schwimmers für die Großmengenspülung wirkender Riegel zur ausschließlichen Betätigung der Kleinmengenspülung vorgesehen ist, wodurch ein geringer konstruktiver Aufwand solcher Ablaufarmaturen erreicht wird.

Bekannt ist in diesem Zusammenhang aus der DE 199 31 203 A1 eine Ablaufarmatur, bei der oberhalb des Dichtelements ein Strömungsabweiser angeordnet ist, um ein zu lautes Schließgeräusch, insbesondere bei Kleinmengen zu unterdrücken.

Solche Ablaufarmaturen werden speziell angepasst an verschiedene Einbausituationen gefertigt, beispielsweise angepasst für Kunststoff- oder Keramikspülkästen oder angepasst an besondere Auslösevarianten, wie Ein- oder Zweikabelauslösung, mechanische Auslösung, pneumatische Auslösung, Start-Stopp-Auslösung und elektrische Auslösung. Dabei ist ein hoher fertigungstechnischer Aufwand erforderlich, da für jede Ausgestaltung völlig unterschiedliche Anforderungen an die Ablaufarmatur bestehen und hierdurch mit verschiedenen Werkzeugen unterschiedliche Ablaufarmaturen bereit gestellt werden müssen.

Die EP 1 258 569 A2 offenbart ein modulartiges Auslösesystem, bei dem ein Auslösemodul mit verschiedenen Betätigungsmodulen kombiniert werden kann.

Die EP 1 555 354 A1 offenbart eine Ausgestaltung, bei der eine Auslösevorrichtung mit mechanischen oder pneumatischen Auslösern gekoppelt werden kann.

Die EP 1 602 788 A1 offenbart eine Auslösevorrichtung, die sowohl mit einer mechanischen als auch mit einer elektrischen Auslösung betätigt werden kann.

Ausgehend von diesem Stand der Technik ist es Aufgabe der vorliegenden Erfindung, die Bereitstellung einer Ablaufarmatur bei geringen fertigungstechnischem Aufwand zu ermöglichen, die an unterschiedliche Abforderungen angepasst ist. Dabei soll der Monteur die Art des Auslösemoduls frei wählen können, wobei aber das Auslösemodul unabhängig von der Übertragungsart des Auslösebefehls an verschiedene Geometrien des Spülkastens anpassbar sein soll.

Diese Aufgabe wird gelöst mit dem erfindungsgemäßen Bausatz nach Anspruch 1. Dabei kann das Auslösebetätigungsmittel über ein Positionierungsmittel in drei Achsen in seiner Lage eingestellt werden, so dass der Bausatz bei verschiedenen Geometrien des Spülkastens verwendet werden kann.

Vorteilhafte Weiterbildungen sind in den abhängigen Unteransprüchen angegeben.

Der Ablaufarmaturgrundkörper einer aus dem erfindungsgemäßen System zusammengesetzten Ablaufarmatur eines Spülkastens weist ein in vertikaler Richtung anhebbares Ventilrohr auf, an dessen unterem Ende ein Dichtelement eines Ablaufventils angeordnet ist, und ein das Ventilrohr zumindest teilweise umgebendes Gehäuse, wobei durch Anheben des Ventilrohres ein Spülvorgang auslösbar ist. Dabei ist das Ventilrohr bevorzugt als Überlaufrohr ausgebildet. Dieser Ablaufarmaturgrundkörper zeichnet sich dadurch aus, dass der Ablaufarmaturgrundkörper zur modularen Ausbildung der Ablaufarmatur wahlweise mit zumindest zwei verschiedenen Auslösemodulen kombinierbar ist. Bevorzugt ist dabei vorgesehen, dass die Auslösemodule zumindest zwei aus der Gruppe von Auslösemodulen für mechanische Auslösung, vorzugsweise mechanische Hebelauslösung, Einkabelauslösung, Zweikabelauslösung, elektrische Auslösung und pneumatische Auslösung umfassen und/oder dass zumindest ein Auslösemodul eine Stopp-Auslösung bereit stellt.

Erfindungsgemäß ist vorgesehen, dass ein Positionierungsmittel für die Positionierung des Auslösebetätigungsmittels besteht, wobei das Positionierungsmittel eine zentrale Basis und zwei gegenüberliegend angeordnete, sich von der Basis nach unten erstreckende Zungen aufweist, wobei die Zungen jeweils Rastvorsprünge und dazwischenliegende Vertiefungen aufweisen, und das Gehäuse des Ablaufarmaturgrundkörpers Laschen und Arretierungselemente zur lösbaren Befestigung des Positionierungsmittels aufweist, wobei die Positionierungsmittel dadurch am Ablaufarmaturgrundkörpers anordenbar sind, dass die Zungen in die Laschen eingeführt und mit je einem Arretierungselement verrastet werden, wobei die jeweilige Vertiefung mit den beiden angrenzenden Rastvorsprüngen das Arretierungselement umgreift, wobei das Positionierungsmittel einen in x-Richtung verschieblichen Schlitten aufweist, wobei an dem Schlitten zwei Schienen angeordnet sind, an denen in y-Richtung ein Drückerträger verschieblich angeordnet ist, wobei der Drückerträger eine zentrale Durchbrechung mit einem Innengewinde aufweist, das mit dem Außengewinde des Mantelrohrs korrespondiert, so dass das Mantelrohr in den Drückerträger einschraubbar und in seiner vertikalen Höhe in z-Richtung ausrichtbar ist. Dadurch lässt sich die Anordnung eines Positionierungsmittels für ein Auslösebetätigungsmittel konstruktiv besonders einfach umsetzen.

In einer besonderen Ausgestaltung ist zumindest eine erste Zugstange vorgesehen, wobei die erste Zugstange mit dem Ventilrohr verbunden ist, wobei bevorzugt zwei Zugstangen zum wahlweisen Auslösen einer Kleinmengenspülung oder einer Großmengenspülung vorgesehen sind. Dadurch werden verschiedene Betriebsmodi konstruktiv einfach verwirklichen.

Diesbezüglich ist es zweckmäßig, wenn die erste Zugstange erste Verbindungsmittel zur lösbaren Befestigung einer mechanischen Auslösung aufweist, wobei die mechanische Auslösung zumindest auf die erste Zugstange anhebend einwirkt, wobei die ersten Verbindungsmittel bevorzugt zumindest eine Bajonettverriegelung aufweisen. Dadurch lässt sich die Anordnung eines Auslösemoduls für die mechanische Auslösung konstruktiv besonders einfach umsetzen.

Alternativ oder zusätzlich können zweite Verbindungsmittel zur lösbaren Befestigung einer pneumatischen Auslösung vorgesehen sein, wobei die pneumatische Auslösung zumindest auf die erste Zugstange anhebend einwirkt. Dadurch lässt sich die Anordnung eines Auslösemoduls für die pneumatische Auslösung konstruktiv besonders einfach umsetzen.

In diesem Zusammenhang ist es besonders vorteilhaft, wenn die zweiten Verbindungsmittel zumindest eine Bajonettverriegelung aufweisen und/oder wenn die zweiten Verbindungsmittel einen mit einem Clipselement eingreifbaren ersten Mitnehmer an der Zugstange aufweisen, wobei der erste Mitnehmer bevorzugt durch eine erste Durchbrechung des Gehäuses eingreifbar ist.

In einer weiteren bevorzugten Ausgestaltung ist vorgesehen, dass das Gehäuse dritte Verbindungsmittel zur lösbaren Befestigung einer Stopp-Auslösung aufweist, wobei die Stopp-Auslösung zumindest auf die erste Zugstange absenkend einwirkt, wobei die dritten Verbindungsmittel bevorzugt zumindest eine Bajonettverriegelung aufweisen. Dadurch lässt sich die Anordnung eines Auslösemoduls für Stopp-Auslösung konstruktiv besonders einfach umsetzen.

In einer weiteren bevorzugten Ausgestaltung ist vorgesehen, dass das Gehäuse vierte Verbindungsmittel zur lösbaren Befestigung einer Kabelauslösung aufweist, wobei die Kabelauslösung zumindest auf die erste Zugstange anhebend einwirkt, wobei die vierten Verbindungsmittel bevorzugt zumindest eine Clipsverriegelung aufweisen. Dadurch lässt sich die Anordnung eines Auslösemoduls für Stopp-Auslösung konstruktiv besonders einfach umsetzen. Wenn nichts anderes angegeben ist, bedeutet "einwirken" hier, wie durchgängig durch die vorliegende Beschreibung, dass ein mittelbares oder unmittelbares Einwirken möglich ist. Es können also auch ein oder mehrere Element in Wirkrichtung zwischengeschaltet sein.

In diesem Zusammenhang ist es besonders vorteilhaft, wenn die vierten Verbindungsmittel einen zweiten Mitnehmer umfassen, der in einer vertikalen Richtung nach oben ergreifbar ist, und eine zweite Durchbrechung im Gehäuse, die bevorzugt unterhalb einer Wasserlinie der Ablaufarmatur angeordnet ist.

Außerdem ist es in diesem Zusammenhang alternativ oder zusätzlich zweckmäßig, wenn für die Steuerung der Großmengenspülung ein verschwenkbarer Riegel vorgesehen ist, wobei der Riegel einen dritten Mitnehmer aufweist, der durch die Durchbrechung zur Freigabe der Großmengenspülung, insbesondere in einer vertikalen Richtung nach oben, betätigbar ist.

In einer weiteren bevorzugten Ausgestaltung ist vorgesehen, dass das Gehäuse fünfte Verbindungsmittel zur lösbaren Befestigung eines Anordnungsmittels für den Spülkasten aufweist. Dadurch lässt sich die Anordnung eines Anordnungsmittels für den Spülkasten konstruktiv besonders einfach umsetzen.

In einer weiteren bevorzugten Ausgestaltung ist vorgesehen, dass das Auslösebetätigungsmittel zur Betätigung einer mechanischen Auslösung, einer Einkabelauslösung, einer Zweikabelauslösung, einer pneumatischen Auslösung und/oder einer Stopp-Auslösung vorgesehen ist.

Bestandteile der Erfindung sind verschiedene Auslösemodule, die mit dem erfindungsgemäßen Ablaufarmaturgrundkörper verbindbar sind.

Dabei handelt es sich bevorzugt um ein Auslösemodul für eine mechanische Auslösung zur Befestigung an dem erfindungsgemäßen Ablaufarmaturgrundkörper.

In diesem Zusammenhang ist vorteilhaft vorgesehen, dass dieses Auslösemodul eine Zugstangenverlängerung für die erste Zugstange umfasst und insbesondere ist vorgesehen, dass die Zugstangenverlängerung einen ersten Vertikalmitnehmer aufweist. Dadurch lässt sich die mechanische Auslösefunktion konstruktiv sehr einfach vom mechanischen Auslösemodul auf den Ablaufarmaturgrundkörper übertragen.

Weiterhin handelt es sich bevorzugt um ein Auslösemodul für eine pneumatische Auslösung zur Befestigung an dem erfindungsgemäßen Ablaufarmaturgrundkörper.

In diesem Zusammenhang ist vorteilhaft vorgesehen, dass dieses Auslösemodul einen von einem Pneumatikzylinder betätigbaren zweiten Vertikalmitnehmer aufweist, wobei insbesondere vorgesehen ist, dass das zweite Auslösemodul mittels einer Bajonettverriegelung mit dem Ablaufarmaturgrundkörper verbindbar ist. Dadurch lässt sich die pneumatische Auslösefunktion konstruktiv sehr einfach vom pneumatischen Auslösemodul auf den Ablaufarmaturgrundkörper übertragen.

Weiterhin handelt es sich bevorzugt um ein Auslösemodul für eine Kabelauslösung zur Befestigung an dem erfindungsgemäßen Ablaufarmaturgrundkörper.

In diesem Zusammenhang ist vorteilhaft vorgesehen, dass dieses Auslösemodul ein erstes Anschlusselement aufweist, das mit einer zweiten Durchbrechung des Gehäuses des Ablaufarmaturgrundkörper verbindbar ist, wobei das erste Anschlusselement insbesondere zumindest einen Hebel aufweist, der zumindest auf den zweiten Mitnehmer des erfindungsgemäßen Ablaufarmaturgrundkörpers einwirkt. Dadurch lässt sich die kabelgestützte Auslösefunktion konstruktiv sehr einfach vom kabelgestützten Auslösemodul auf den Ablaufarmaturgrundkörper übertragen.

In diesem Zusammenhang ist alternativ oder zusätzlich vorteilhaft vorgesehen, dass ein Kupplungselement zur Kupplung eines ersten Betätigungskabels der Kabelauslösung mit dem ersten Anschlusselement vorgesehen ist, wobei das Kupplungselement bevorzugt von dem Betätigungskabel und dem ersten Anschlusselement lösbar ausgebildet ist, und/oder dass das Auslösemodul mit einem motorischen Antrieb verbunden oder verbindbar ausgebildet ist. Auch dadurch lässt sich die kabelgestützte Auslösefunktion konstruktiv sehr einfach vom kabelgestützten Auslösemodul auf den Ablaufarmaturgrundkörper übertragen. Außerdem lässt sich die kabelgestützte Auslösung sehr einfach in eine elektrische Auslösung umwandeln.

Andererseits kann auch ein eigenes elektrisches Auslösemodul vorgesehen sein, dass nicht auf eine kabelgestütze Wirkübertragung baut.

Weiterhin handelt es sich bevorzugt um ein Auslösemodul für eine Stopp-Auslösung zur Befestigung an dem erfindungsgemäßen Ablaufarmaturgrundkörper.

In diesem Zusammenhang ist vorteilhaft vorgesehen, dass dieses Auslösemodul ein zweites Anschlusselement aufweist, das mit dem Gehäuse des Ablaufarmaturgrundkörpers verriegelbar ist, wobei insbesondere vorgesehen ist, dass das vierte Auslösemodul ein zweites Betätigungskabel aufweist, das mit dem zweiten Anschlusselement lösbar verbunden ist. Dadurch lässt sich die Stopp-Auslösefunktion konstruktiv sehr einfach vom Stopp-Auslösemodul auf den Ablaufarmaturgrundkörper übertragen.

Der erfindungsgemäße Bausatz kann beispielsweise als eine Verpackungseinheit umfassend zumindest einen Ablaufarmaturgrundkörper und zwei an dem Ablaufarmaturgrundkörper anordenbare Auslösemodule bereitgestellt werden. Eine aus dem erfindungsgemäßen System ausgebildete Ablaufarmatur umfassend einen Ablaufarmaturgrundkörper und zwei modular am Ablaufarmaturgrundkörper angeordnete Auslösemodule ist ebenfalls Bestandteil der Erfindung. Auch ein Verfahren zur Bereitstellung einer Ablaufarmatur, das sich durch die Bereitstellung zumindest eines Ablaufarmaturgrundkörpers und zumindest zweier mit dem Ablaufarmaturgrundkörper verbindbarer Auslösemodule auszeichnet, gehört zu der Erfindung.

Besonders bevorzugt sind im Rahmen der vorliegenden Erfindung die Auslösearmaturgrundkörper und das Auslösemodul lösbar miteinander verbindbar, da dann bei Umgestaltung der Ablaufarmatur kein neuer Ablaufarmaturgrundkörper verwendet werden muss.

Die Merkmale der vorliegenden Erfindung und weitere Vorteile werden nun anhand der Beschreibung von bevorzugten Ausgestaltungen im Zusammenhang mit den Figuren deutlich werden. Dabei zeigen rein schematisch:
Fig. 1 : den erfindungsgemäßen Ablaufarmaturgrundkörper in einer ersten perspektivischen Ansicht,
Fig. 2 : den erfindungsgemäßen Ablaufarmaturgrundkörper nach Fig. 1 in einer zweiten perspektivischen Ansicht,
Fig. 3 : den erfindungsgemäßen Ablaufarmaturgrundkörper nach Fig. 1 in einer ersten axialen Längsschnittansicht,
Fig. 4 : den erfindungsgemäßen Ablaufarmaturgrundkörper nach Fig. 1 in einer zweiten axialen Längsschnittansicht,
Fig. 5 : ein erstes erfindungsgemäßes Auslösemodul in einer perspektivischen Ansicht,
Fig. 6 : ein zweites erfindungsgemäßes Auslösemodul in einer perspektivischen Ansicht,
Fig. 7 : ein drittes erfindungsgemäßes Auslösemodul in einer perspektivischen Ansicht,
Fig. 8 : ein viertes erfindungsgemäßes Auslösemodul in einer perspektivischen Ansicht,
Fig. 9 : ein fünftes erfindungsgemäßes Auslösemodul in einer perspektivischen Ansicht,
Fig. 10 : ein Befestigungselement für den Ablaufarmaturgrundkörper nach Fig. 1 in einem Spülenkasten,
Fig. 11a, 11b : ein erstes bevorzugtes Ausführungsbeispiel der erfindungsgemäßen Ablaufarmatur in zwei perspektivischen Ansichten,
Fig. 12 : ein zweites bevorzugtes Ausführungsbeispiel der erfindungsgemäßen Ablaufarmatur in einer perspektivischen Ansicht,
Fig. 13 : ein drittes bevorzugtes Ausführungsbeispiel der erfindungsgemäßen Ablaufarmatur in einer perspektivischen Ansicht,
Fig. 14 : ein viertes bevorzugtes Ausführungsbeispiel der erfindungsgemäßen Ablaufarmatur in einer perspektivischen Ansicht,
Fig. 15a, 15b : ein fünftes bevorzugtes Ausführungsbeispiel der erfindungsgemäßen Ablaufarmatur in zwei perspektivischen Ansichten,
Fig. 16 : ein sechstes bevorzugtes Ausführungsbeispiel der erfindungsgemäßen Ablaufarmatur in einer perspektivischen Ansicht,
Fig. 17 : ein siebentes bevorzugtes Ausführungsbeispiel der erfindungsgemäßen Ablaufarmatur in einer perspektivischen Ansicht,
Fig. 18 : ein achtes bevorzugtes Ausführungsbeispiel der erfindungsgemäßen Ablaufarmatur in einer perspektivischen Ansicht,
Fig. 19a, 19b : ein erfindungsgemäßes Positionierungsmittel für die Positionierung des Auslösemoduls nach Fig. 7 an dem erfindungsgemäßen Ablaufarmaturgrundkörper nach Fig. 1 in zwei perspektivischen Ansichten,
Fig. 20 : das erfindungsgemäße Positionierungsmittel nach den Fig. 19a , 19b in Zusammenwirkung mit dem erfindungsgemäßen Auslösemodul nach Fig. 7 und dem erfindungsgemäßen Ablaufarmaturgrundkörper nach Fig. 1 in einer perspektivischen Ansicht,
Fig. 21 : eine alternative Ausgestaltung des Ablaufarmaturgrundkörpers nach Fig. 1 und
Fig. 22 : den alternativen Ablaufarmaturgrundkörper nach Fig. 21 in einer Schnittansicht.

In den Fig. 1 bis 4 ist eine bevorzugte Ausführungsform des Ablaufarmaturgrundkörpers 1 aus dem erfindungsgemäßen System in verschiedenen Ansichten rein schematisch abgebildet.

Es ist zu erkennen, dass der Ablaufarmaturgrundkörper 1 ein Gehäuse 2 aufweist und ein Überlaufrohr 4 mit einem daran angeordneten Dichtelement 6, das in bekannter Weise in der in den Fig. 1 bis 4 dargestellten Schließ- oder Ruheposition auf dem Ventilsitz eines nicht weiter dargestellten Boden- oder Ablaufventils eines Spülkastens aufliegt. Das Dichtelement 6 ist von einem Strömungsabweiser 8 umgeben entsprechend der Lehre der DE 199 31 203 A1, deren Inhalt bezüglich dieser Ausgestaltung vollumfänglich durch Verweis einbezogen wird.

Innerhalb des Gehäuses 2 ist das Überlaufrohr 4 in Richtung der vertikal verlaufenden Längsachse L bewegbar angeordnet, um das Dichtelement 6 von der gezeigten Schließ- oder Ruhestellung in eine nicht dargestellte Öffnungsstellung zu bewegen.

Es ist eine erste Zugstange 10 und eine zweite Zugstange 12 vorgesehen, wobei an der ersten Zugstange 10 ein erster Schwimmer 14 angeordnet und der zweiten Zugstange 12 ein zweiter Schwimmer 16 zugeordnet ist. Der erste Schwimmer 14 ist über eine Steckverbindung mit dem Überlaufrohr 4 gekoppelt, wozu das Überlaufrohr 4 an seiner Außenfläche eine Vertiefung 18 aufweist, in die Rastelemente 20 eingreifen.

Das Gehäuse 2 ist nach oben offen als unterer Bremsbehälter 22 für den zweiten Schwimmer 16 ausgebildet, wozu der Bremsbehälter einen Boden 24 aufweist. Das Überlaufrohr 4 durchgreift den Boden 24. In dem untere Bremsbehälter 22 ist zur Regelung der Austrittsmenge bzw. der Austrittsgeschwindigkeit eine Steuerbohrung 26 vorgesehen, die von einem Steuerschieber 28 in bekannter Weise gezielt verschließbar ist. Durch die Einstellung der Ausströmöffnung der Steuerbohrung 26 mittels des vertikal verschiebbaren Steuerschiebers 28 wird die Spülwassermenge vorgegeben.

Die Rastelemente 20 sind an einem das Überlaufrohr 4 teilweise umgebenden Hüllrohr 30 angeordnet, das bei Beendigung der Kleinmengenspülung auf dem zweiten Schwimmer 16 aufsitzt und dadurch den zweiten Schwimmer 16 niederhält. Andererseits verhindert der aufgeschwommene zweite Schwimmer 16 durch sein Anliegen am Hüllrohr ein zu schnelles Absinken des Überlaufrohres 4 mit dem Dichtelement 6, so dass eine Großmengenspülung erreichbar ist.

Zur Arretierung des zweiten Schwimmers 16 ist weiterhin ein Riegel 32 vorgesehen, der an dem Gehäuse 2 drehbar gelagert ist. Oberhalb des Riegels 32 ist die zweite Zugstange 12 angeordnet, mittels der die Großmengenspülung auslösbar ist. Die zweite Zugstange durchdingt den ersten Schwimmer 14 und ist in einer am Gehäuse 2 angeordneten Führung 34 axial, parallel zur Längsachse L verschiebbar gelagert. Die zweite Zugstange 12 weist an ihrem unteren Ende eine Ausnehmung (nicht gezeigt), in welche der Riegel 32 mit seinem nicht gezeigt oberen, zur Längsachse L abgewinkelten Ende in der dargestellten Sperrstellung der Großmengenauslösung eingreift. In dieser Sperrstellung ist der Riegel nicht verschwenkt und bildet mit seinem unteren Ende 36 einen Auftriebsanschlag für den zweiten Schwimmer 16.

Weiterhin besitzt die zweite Zugstange 12 eine Führungsfläche 38 für das obere abgewinkelte Ende des Riegels 32. Durch Anheben der zweiten Zugstange 12 wird dieses obere Ende des Riegels 32 aus der Ausnehmung der zweiten Zugstange 12 herausbewegt und entlang der Führungsfläche 38 geführt, wodurch das untere Ende 36 des Riegels 32 radial nach innen zur Längsachse L verschwenkt und sich dadurch oberhalb des Freiraumes 40 in dem zweiten Schwimmer 16 befindet. Damit kann der zweite Schwimmer 16 aufschwimmen und die die Großmengenspülung ist freigegeben, wenn zugleich auch der erste Schwimmer 14 freigegeben wird.

Die genaue Funktionsweise der Steuerung der Groß- und Kleinmengenspülung ist der EP 0 899 386 A2 und DE 199 31 203 A1 entnehmbar, die beide diesbezüglich durch Verweis hinsichtlich ihres Offenbarungsgehaltes einbezogen werden.

Der erste Schwimmer 14 ist an der ersten Zugstange 10 im Sinne eines Schneckenantriebs mittels einer Schraubverbindung 42 vertikal verschieblich gelagert. Außerdem besitzt das Hüllrohr 30 eine Führung für den ersten Schwimmer 14 und das Hüllrohr 30 besitzt einen radial vorspringenden Ausleger 44, an dem die erste Zugstange 14 drehbar gelagert und gehalten ist. Dadurch kann der erste Schwimmer 14 durch Drehung der ersten Zugstange 14 um ihre Achse vertikal nach oben bzw. unten in Bezug auf das Hüllrohr 30 bewegt werden, um den ersten Schwimmer 14 von einer im Wesentlichen auf dem zweiten Schwimmer 16 aufliegenden unteren Endstellung in eine maximale obere Position einzustellen.

Die Oberseite des zweiten Schwimmers 16 bildet eine untere Bodenfläche und im Zusammenhang mit dem Gehäuse 2 einen oberen Bremsbehälter 46 für den ersten Schwimmer 14. Außerdem ist der zweite Schwimmer 16 so gestaltet, dass er die Steueröffnung 26 für einen direkten Abfluss von Wasser aus dem unteren Bremsbehälter 22 oder dem oberen Bremsbehälter 46 sperrt.

Damit sind nun je nach Einstellung und Auslösezustand verschiedene Spülfunktionen erzielbar. Wenn der zweite Schwimmer mit dem Riegel 32 gesperrt ist, dann ist die Steueröffnung unabhängig von der Stellung des Steuerschiebers 28 gesperrt. Die Abflussmenge von Spülwasser aus dem Spülkasten für die Kleinmengenspülung wird durch den ersten Schwimmer 14 bestimmt und beträgt beispielsweise in maximal oberen Stellung ca. 2 Liter, in einer unteren Stellung ca. 3 und in der auf dem zweiten Schimmer 16 im Wesentlichen aufliegenden Stellung ca. 3,5 Liter, wobei diese Abflussmengen natürlich von der Geometrie des Spülkastens abhängen.

Für den Fall einer gleichzeitigen Freigabe des Riegels 32 mittels der zweiten Zugstange 12 kann auch der zweite Schwimmer 16 aufschwimmen und verhindert so ein zu zeitiges Absinken des Überlaufrohres 4, wobei die Absinkgeschwindigkeit vom Steuerschieber 28 bestimmt wird, und in dem angegebenen Beispiel ca. 4 Liter Spülwasser bei vollständig geöffnetem Steuerschieber 28, also vollständig freigegebener Steueröffnung 26, und ca. 6 Liter bei vollständig geschlossener Steueröffnung 26 abgegeben werden.

Das Gehäuse 2 ist mit zwei ersten, einander gegenüberliegenden Durchbrechungen 48 versehen, durch die die erste Zugstange 10 bzw. die zweite Zugstange 12 greifbar sind. Dazu weisen die Zugstangen 10, 12 jeweils erste Mitnehmer 50, 52 für eine Clipsverbindung auf.

Weiterhin sind an den Zugstangen 10, 12 erste Verbindungsmittel 54, 56, wobei das erste Verbindungsmittel 54 an der ersten Zugstange 10 zwei beidseits der Zugstange 10 bolzenförmig vorstehende Elemente 58 sowie seitliche Begrenzungsstege 60 umfasst, wobei die Zugstange 10 in diesem Bereich planparallel ausgebildet ist. Das erste Verbindungsmittel 56 an der zweiten Zugstange 12 umfasst ebenfalls zwei beidseits der Zugstange 12 bolzenförmig vorstehende Elemente 62, wobei diese Zugstange 12 in diesem Bereich im Wesentlichen zylinderförmig ausgebildet ist.

Am Gehäuse 2 ist außerdem eine zweite Durchbrechung 64 angeordnet, die sich im Einbauzustand unterhalb der Wasserlinie (nicht gezeigt) befindet. Diese Durchbrechung ist von einem kastenförmigen Rahmen 66 umgeben, der eine ebene Anlagefläche 68 definiert. An dem Rahmen 66 sind gegenüberliegend jeweils nach Innen versetzte Vorsprünge 70 vorgesehen. Außerdem sind oberhalb der zweiten Durchbrechung 64 zwei gegenüberliegend angeordnete Vorsprünge 72 vorgesehen, die Clipslager 74 aufweisen. Diese Clipslager 74 sind dazu als Ausnehmungen gestaltet mit einem halbkreisförmigen Ende und einer darüber angeordneten Verengung, so dass Zylinderbolzen einclipsbar sind.

Durch die Durchbrechung 64 ist ein vom Hüllrohr 30 radial nach außen abkragender Ausleger 76 als zweiter Mitnehmer mit einer nach unten weisenden Anschlagfläche 78 angreifbar, um die Hüllrohr 30 und damit das Ventilrohr 4 anzuheben. Außerdem ist ein am Riegel 32 seitlich angeordneter Ausleger 80 als dritter Mitnehmer, der eine nach innen weisende Anschlagfläche 82 aufweist, wodurch das obere Ende des Riegels 32 nach außen und demzufolge das untere Ende 36 nach innen verschwenkbar ist, wodurch sich die Großmengenspülung aktivieren lässt.

Am Gehäuse 2 sind weiterhin jeweils um 90° versetzt zu den ersten Durchbrechungen 48 angeordnete Laschen 84 vorgesehen und unterhalb dieser Laschen 84 befinden sich Arretierungselemente 86, die nach innen zur Längsachse L hin unter Aufbau von Rückstellkräften verschwenkt werden können. Oberhalb der Laschen 84 befinden sich jeweils sich in axialer Richtung sich erstreckende Vorsprünge 88. Außerdem sind auf dem Deckel 90 des Gehäuses 2 zwei gegenüberliegend angeordnete Verriegelungselemente 92 vorgesehen, die im Wesentlichen zylindrischen Querschnitt aufweisen und seitliche Auskragungen 94 aufweisen.

Zur Kontrolle der Einstellung der Position des ersten Schwimmers 14 ist das Gehäuse 2 in diesem Bereich mit einem Sichtfenster 96 ausgebildet, wobei dieses Sichtfenster 96 sich entlang des Umfangs um die Längsrichtung L erstreckt und einen einzelnen Teil des Gehäuses 2 bildet. Das Gehäuse ist somit dreiteilig mit einem oberen Teil 98 und einem unteren Teil 99 ausgebildet, wobei die Teile 96, 98, 99 mittels entsprechender Rastverbindungen 100 miteinander befestigt sind.

In den Fig. 5 bis 8 sind verschiedene erfindungsgemäße Auslösemodule in perspektivischen Ansichten rein schematisch gezeigt.

In Fig. 5 ist das Auslösemodul 200 für eine mechanische Auslösung gezeigt. Es ist zu erkennen, dass das mechanische Auslösemodul 200 zwei Modulelemente 202, 204 aufweist, die der ersten Zugstange 10 bzw. der zweiten Zugstange 12 zugeordnet sind. Das Modulelement 202 weist einen flachen Abschnitt 206 auf mit einer Eingreiföffnung 208 für ein Betätigungselement (nicht gezeigt). An den flachen Abschnitt 206 schließt sich ein scheibenförmiger Abschnitt 210 an, von dem zwei parallel verlaufende Schnappstege 212 sich noch unten weisend erstrecken, die jeweils mit einer Lochbohrung 214 versehen sind.

Das Modulelement 204 weist ebenfalls einen flachen Abschnitt 216 auf mit einer Eingreiföffnung 218 für ein Betätigungselement (nicht gezeigt). An den flachen Abschnitt 216 schließt sich ein ringförmiger Abschnitt 220 an, von dem zwei ringsegmentartig verlaufende Bajonettstege 222 sich noch unten weisend erstrecken, die jeweils mit einer Hinterschneidung 224 versehen sind, wobei die beiden Hinterschneidungen 224 radial gegenüberliegend angeordnet sind.

In Fig. 6 ist das Auslösemodul 250 für eine pneumatische Auslösung gezeigt. Dieses Auslösemodul 250 weist einen Querträger 252 auf, an dem seitlich jeweils ein Pneumatikheber 254 angeordnet ist. Diese Pneumatikheber 254 besitzen einen elastischen Membrankolben (nicht gezeigt) von dem ein steif ausgebildeter Kolbenkopf 256 innerhalb des Pneumatikhebers 254 bei Druckbeaufschlagung angehoben wird. Diese Druckbeaufschlagung erfolgt mittels Druckluft, beispielsweise von einem als Druckgeber ausgebildeten Betätigungselement (nicht gezeigt), über eine unterhalb angeordnete Anschlussdüse (nicht gezeigt).

An dem Kolbenkopf 256 ist seitlich auskragender Träger 258 angeordnet, der den Pneumatikheber 254 seitlich durchdringt. An diesem Träger 258 ist wiederum ein Kupplungsmittel 260 beweglich angeordnet, das hierzu eine Öse 262 aufweist. Weiterhin weist das Kupplungsmittel 260 ein Clipselement 264 für eine Clipsverbindung auf.

In dem Querträger 252 ist eine ringsegmentförmige Ausnehmung 266 vorgesehen und außerdem sind zwei Verriegelungsmittel 268 drehbar angeordnet, die eine zentrale Durchbrechung 270 aufweisen, die jeweils mit einer entsprechenden Durchbrechung (nicht gezeigt) des Querträgers korrespondieren. Alternativ können die Verriegelungsmittel 268 auch als unabhängige Einzelelemente vorgesehen sein.

In Fig. 7 ist das Auslösemodul 300 für eine Zweikabel-Auslösung gezeigt. Dieses Auslösemodul 300 umfasst ein im wesentlichen bis auf eine Anschlussöffnung 302 geschlossen ausgebildetes Gehäuse 304, wobei die Anschlussöffnung einen Öffnungsrahmen 306 mit Innen liegenden, seitlichen flachen Ausfräsungen 308 aufweist und ein unten angeordnetes L-förmiges Eingriffsmittel 310, das ebenfalls in Bezug auf den Öffnungsrahmen Innen liegend angeordnet ist. Außerdem sind seitlich an dem Gehäuse 304 in der Nähe der Anschlussöffnung 302 gegenüberliegende Bolzenelemente 311 vorgesehen.

An dem Gehäuse 304 ist mittels eines Clipsverschlusses 312, der einen Vorsprung 314 des Gehäuses 304 hintergreift, ein Kupplungselement 316 angeordnet, wobei ein Einführungsteil (nicht gezeigt) des Kupplungselementes 316 in eine Aufnahmeöffnung 317 des Gehäuses 304 eingreift. An dem Kupplungselement 316 sind wiederum durch Clipsverriegelung 318 zwei als Bowdenzüge ausgebildete Auslösekabel 320a, 320b befestigt. Das Kupplungselement 316 weist zwei den jeweiligen Auslösekabeln 320a, 320b zugeordnete Übertragungsstifte (nicht gezeigt) auf, die in das Gehäuse 304 eingreifen und dort auf die Hebel 322a, 322b betätigend wirken können. Die Hebel 322a, 322b sind hierzu um die Welle 324 verschwenkbar gelagert, wobei der Hebel 322a eine obere Anschlagfläche 326 und der Hebel 322b eine obere Anschlagfläche 328 und einen seitlich vorspringenden Riegelauslöser 330 aufweisen. Durch Hereindrücken der Seelen 332 (teilweise freiliegend abgebildet) der Auslösekabel 320a, 320b lassen sich so die oberen Anschlagflächen 326, 328 der Hebel 322a, 322b nach oben verschwenken. Zum Zurückschwenken der Hebel 322a, 322b sind Rückholfedern (nicht gezeigt) in dem Kupplungselement 316 für die Übertragungsstifte vorgesehen.

In Fig. 8 ist das Auslösemodul 350 für eine Einkabel-Auslösung gezeigt. Dieses Auslösemodul 350 umfasst ebenfalls ein im wesentlichen bis auf eine Anschlussöffnung 352 geschlossen ausgebildetes Gehäuse 354, wobei die Anschlussöffnung einen Öffnungsrahmen 356 mit Innen liegenden, seitlichen flachen Ausfräsungen 358 aufweist und ein unten angeordnetes L-förmiges Eingriffsmittel 360, das ebenfalls in Bezug auf den Öffnungsrahmen Innen liegend angeordnet ist. Außerdem sind seitlich an dem Gehäuse 354 in der Nähe der Anschlussöffnung 352 gegenüberliegende Bolzenelemente 361 vorgesehen.

An dem Gehäuse 354 ist ein einzelner Bowdenzug 362 angeordnet, der unter Zug einen Hebel 364 um die Lagerachse 366 mit dessen oberer Anschlagfläche 368 dem seitlich vorspringenden Riegelauslöser 370 nach oben verschwenkt. Insoweit entspricht diese Ausbildung der Funktionsweise des Hebels 322b aus Fig. 6 , wobei dieser Hebel 364 jedoch auf direkte Zugübertragung des Bowdenzugs 362 eingestellt ist und nicht auf Druckübertragung eines Übertragungsstiftes.

Am oberen Ende des Bowdenzugs 362 ist ein Kupplungselement 372 für ein Betätigungsmittel (nicht gezeigt) angeordnet. Dieses Betätigungsmittel ist in eine Aufnahmeöffnung 374 einfügbar, wobei ein Verspannungselement 376 vorgesehen ist, das auf eine geschlitzt ausgebildete Buchse 378 wirkt, die einen innen teilweise umlaufend angeordneten Kragen (nicht gezeigt) aufweist. Im Inneren des Kupplungselementes 372 ist ein Umlenkhebel (nicht gezeigt) verschwenkbar gelagert, der eine von oben in die Buchse 378 hineinwirkende Druckwirkung in eine auf den Bowdenzug 362 einwirkende Zugwirkung umlenkt. Weiterhin sind Einstellmittel 380 vorgesehen, um über ein Aus- oder Einfahren einer Lagerhülse 382 für den Bowdenzugmantel 384 den Verschenkhub des Hebels 364 einstellen zu können. Schließlich sind an dem Verspannungselement 376 in Bezug auf die Austrittsrichtung des Bowdenzugs 362 beidseits gegenüberliegend angeordnete Rastvorsprünge 386 und zugehörige planparallel ausgebildete Führungsflächen 388 vorgesehen.

In Fig. 9 ist das Auslösemodul 400 für eine Start-Stopp-Auslösung gezeigt. Dieses Auslösemodul 400 umfasst ein erstes Modulelement 402, das in seinem Aufbau im Wesentlichen dem Auslösemodul 300 für eine Zweikabel-Auslösung aus Fig. 7 entspricht. Im Unterschied dazu weist das erste Modulelement 402 jedoch nicht den Hebel 322a und auch nicht das zugehörige Auslösekabel 320a auf. Mit diesem Modulelement 402 ist somit eine Großmengenspülung auslösbar.

Zusätzlich ist ein zweites Modulelement 404 vorgesehen, mit dem die Spülung beendet werden kann. Dieses Modulelement 404 weist ein Kupplungselement 406 auf, an dem das Auslösekabel 408 angeclipst ist, und an dem Kupplungselement 406 ist ein Verriegelungselement 410 an einem seitlich abkragenden Fuß 412 angeordnet.

In Fig. 10 ist ein Befestigungselement 450 gezeigt, mit dessen Hilfe der Ablaufarmaturgrundkörper 1 nach Fig. 1 an der Innenseite eines Spülkastens (nicht gezeigt) fixiert werden kann. Dazu weist das Befestigungselement 450 zwei gegenüberliegend angeordnete seitliche halbkreisförmige Ausnehmungen 452 auf, um das Befestigungselement 450 unter einer zugeordneten Schraubverbindung (nicht gezeigt) festklemmen zu können. Zur Anordnung an dem Ablaufarmaturgrundkörper 1 weist da Befestigungselement 450 eine Zunge 454 mit einem Anschlag 456 und einer zwischen zwei Rastvorsprüngen 458 angeordneten Vertiefung 460 auf.

In den Fig. 11a bis 18 sind verschiedene bevorzugte Ausführungsbeispiele der erfindungsgemäßen Ablaufarmatur rein schematisch in perspektivischen Ansichten gezeigt.

In den Fig. 11a , 11b ist ein erstes bevorzugtes Ausführungsbeispiel der erfindungsgemäßen Ablaufarmatur 500 in zwei unterschiedlichen perspektivischen Ansichten dargestellt. Es ist zu erkennen, dass diese Ablaufarmatur 500 den Ablaufarmaturgrundkörper 1 nach Fig. 1 aufweist sowie das mechanische Auslösemodul 200 nach Fig. 5 und das Befestigungselement 450 nach Fig. 10 .

Dabei ist das erste Modulelement 202 an der ersten Zugstange 10 verrastet, wobei die zwei parallel verlaufenden Schnappstege 212 das erste Verbindungsmittel 54 an der ersten Zugstange 10 umfassen und die zwei beidseits der Zugstange 10 bolzenförmig vorstehende Elemente 58 in die jeweilige Lochbohrung 214 eingreift. Um eine Auslenkung zu verhindern, sind die Schnappstege 212 innerhalb der Begrenzungsstege 60 seitlich gehalten.

Das zweite Modulelement 204 ist an der zweiten Zugstange 12 bajonettartig verrastet, wobei der zylinderscheibenförmige Abschnitt 220 das erste Verbindungsmittel 56 an der zweiten Zugstange 12 umgreift und die Hinterschneidungen 224 mit den jeweiligen bolzenförmigen Elementen 62 verrastet sind.

Das Befestigungselement 450 ist in eine Lasche 84 des Ablaufarmaturgrundkörpers 1 eingefügt und mit dem Arretierungselement 86 verrastet. Der Anschlag 456 sitzt dabei zwischen den zwei sich in axialer Richtung erstreckenden Vorsprünge 88 und die Vertiefung 460 umgreift mit den beiden Rastvorsprüngen 458 das Arretierungselement 86. Durch Verschwenkung des Arretierungselements 86 nach innen zur Längsachse L hin kann das Befestigungselement 450 aus der Lasche 84 wieder entnommen werden.

In diesem Fall, dass keine kabelgebundene Auslösung erfolgt, ist ein Eingriff durch die zweite Durchbrechung 64 nicht erforderlich. Daher kann diese zweite Durchbrechung 64 entweder mit einer geeigneten Abdeckung (nicht gezeigt) verschlossen werden, wobei die Verriegelung der Abdeckung wie bei der Befestigung des Gehäuses 304 (vgl. Fig. 7 und Fig. 13) erfolgen würde, oder es könnte ein Ablaufarmaturgrundkörper (nicht gezeigt) verwendet werden, der diese zweite Durchbrechung 64 nicht aufweist.

In Fig. 12 ist ein zweites bevorzugtes Ausführungsbeispiel der erfindungsgemäßen Ablaufarmatur 510 dargestellt. Es ist zu erkennen, dass diese Ablaufarmatur 510 den Ablaufarmaturgrundkörper 1 nach Fig. 1 aufweist sowie das pneumatische Auslösemodul 250 nach Fig. 6 und das Befestigungselement 450 nach Fig. 10 .

Das Befestigungselement 450 ist entsprechend Fig. 11a, 11b mit dem Ablaufarmaturgrundkörper 1 verrastet.

Zur Befestigung des pneumatischen Auslösemoduls 250 an dem Ablaufarmaturgrundkörper 1 ist der Querträger 252 auf dem Deckel 90 angeordnet, wobei die sich in axialer Richtung erstreckenden Vorsprünge 88 die ringsegmentförmige Ausnehmung 266 durchgreifen. Außerdem durchgreifen auf dem Deckel 90 gegenüberliegend angeordneten Verriegelungselemente 92 die Durchbrechungen 270 von Querträger 252 und Verriegelungsmittel 268, wobei entsprechende Hinterschneidungen (nicht gezeigt) des Verriegelungsmittels 268 mit den seitlichen Auskragungen 94 verrastet sind.

Die Wirkkopplung des pneumatischen Auslösemoduls 250 mit den Zugstangen 10, 12 erfolgt dadurch, dass die Clipselemente 264 der Kupplungsmittel 260 mit den jeweiligen ersten Mitnehmern 50, 52 der Zugstangen 10, 12 clipsartig verrastet sind. Dadurch wird eine pneumatische Hubbewegung der Pneumatikheber 254 in eine vertikal nach oben gerichtete Zugbewegung der jeweiligen Zugstange 10, 12 umgelenkt. Um einen ausreichenden Hub der Zugstangen 10, 12 zu ermöglichen, sind die Durchbrechungen 48 mit entsprechender Durchgriffshöhe ausgebildet.

In Fig. 13 ist ein drittes bevorzugtes Ausführungsbeispiel der erfindungsgemäßen Ablaufarmatur 520 dargestellt. Es ist zu erkennen, dass diese Ablaufarmatur 520 den Ablaufarmaturgrundkörper 1 nach Fig. 1 aufweist sowie das Auslösemodul 300 für eine Zweikabelauslösung nach Fig. 7 und das Befestigungselement 450 nach Fig. 10 .

Das Befestigungselement 450 ist entsprechend Fig. 11 mit dem Ablaufarmaturgrundkörper 1 verrastet.

Das Gehäuse 304 des Auslösemoduls 300 ist mit dem Rahmen 66 der zweiten Durchbrechung 64 gekoppelt, wobei die Anlagefläche 68 auf dem Öffnungsrahmen 306 plan anliegt. Dabei greifen die an dem Rahmen 66 gegenüberliegend jeweils nach Innen versetzt angeordneten Vorsprünge 70 in die am Öffnungsrahmen 306 angeordneten Innen liegenden, seitlichen flachen Ausfräsungen 308 ein und das L-förmige Eingriffsmittel 310 umgreift den Rahmen 66 nach Innen hin, so dass im Zusammenhang mit der clipsartigen Verrastung der Bolzenelemente 311 mit dem jeweiligen Clipslager 74 eine Verriegelung entsteht.

Die Hebel 322a, 322b sind so in dem Gehäuse 304 angeordnet, dass die oberen Anschlagflächen 326, 328 durch Verschwenkung der Hebel 322a, 322b nach oben in Kontakt mit dem als zweiten Mitnehmer ausgebildeten radial nach außen abkragender Ausleger 76 des Hüllrohrs 30 bringbar sind, um eine Kleinmengenspülung auszulösen. Der seitlich vorspringende Riegelauslöser 330 des Hebels 322b ist seinerseits so angeordnet, dass er durch Verschwenkung des Hebels 322b nach oben in Kontakt mit der der nach innen weisenden Anschlagfläche 82 des als dritten Mitnehmer ausgebildeten, seitlich am Riegel 32 angeordneten Auslegers 80 bringbar ist, um eine Großmengenspülung auszulösen.

In Fig. 14 ist ein viertes bevorzugtes Ausführungsbeispiel der erfindungsgemäßen Ablaufarmatur 530 dargestellt. Es ist zu erkennen, dass diese Ablaufarmatur 530 den Ablaufarmaturgrundkörper 1 nach Fig. 1 aufweist sowie das Auslösemodul 350 für eine Einkabelauslösung nach Fig. 8 .

Das Gehäuse 354 des Auslösemoduls 350 ist mit dem Rahmen 66 der zweiten Durchbrechung 64 gekoppelt, wobei die Anlagefläche 68 auf dem Öffnungsrahmen 356 plan anliegt. Dabei greifen die an dem Rahmen 66 gegenüberliegend jeweils nach Innen versetzt angeordneten Vorsprünge 70 in die am Öffnungsrahmen 356 angeordneten Innen liegenden, seitlichen flachen Ausfräsungen 358 ein und das L-förmige Eingriffsmittel 360 umgreift den Rahmen 66 nach Innen hin, so dass im Zusammenhang mit der clipsartigen Verrastung der Bolzenelemente 361 mit dem jeweiligen Clipslager 74 eine Verriegelung entsteht.

Der Hebel 364 ist so in dem Gehäuse 354 angeordnet, dass die obere Anschlagfläche 368 durch Verschwenkung des Hebel 364 nach oben in Kontakt mit dem als zweiten Mitnehmer ausgebildeten radial nach außen abkragender Ausleger 76 des Hüllrohrs 30 bringbar ist, um eine Kleinmengenspülung auszulösen. Der seitlich vorspringende Riegelauslöser 370 des Hebels 364 ist seinerseits so angeordnet, dass er durch Verschwenkung des Hebels 364 nach oben in Kontakt mit der der nach innen weisenden Anschlagfläche 82 des als dritten Mitnehmer ausgebildeten, seitlich am Riegel 32 angeordneten Auslegers 80 bringbar ist, um eine Großmengenspülung auszulösen.

Am Kupplungselement 372 ist ein Drücker 532 als Betätigungsmittel angeordnet, wobei ein Mantelrohr 534 des Drückers 532 in der Buchse 378 eingefügt und mittels des Verspannungselements 376 verrastet ist, wozu das Mantelrohr 534 eine mit dem Kragen der Buchse 378 korrespondierende ringförmige Nut (nicht gezeigt) aufweist. Im Inneren des Mantelrohrs 534 läuft ein Stempel (nicht gezeigt), der an dem Tastenelement 536 des Drückers 532 angeordnet ist, und der auf den Umlenkhebel des Kupplungselements 372 einwirkt.

Der Drücker 532 weist einen umlaufenden Kragen 538 auf und das Mantelrohr 534 besitzt an seinem Umfang ein Außengewinde 540. Unter Zuhilfenahme einer mit dem Kragen 538 korrespondierenden Scheibe (nicht gezeigt), die ein dem Außengewinde 540 entsprechendes Innengewinde aufweist, kann der Drücker 532 beispielsweise in einer entsprechenden Durchbrechung des Keramikdeckels eines Spülkastens (nicht gezeigt) befestigt werden.

In Fig. 15a , 15b sind zwei perspektivische Ansichten eines fünften bevorzugten Ausführungsbeispiels der erfindungsgemäßen Ablaufarmatur 550 dargestellt. Es ist zu erkennen, dass diese Ablaufarmatur 550 den Ablaufarmaturgrundkörper 1 nach Fig. 1 aufweist, das Befestigungselement 450 nach Fig. 10 sowie das Auslösemodul 400 für eine Start-Stopp-Auslösung nach Fig. 9 .

Es ist zu erkennen, dass sich diese Ausgestaltung von der nach Fig. 13 nur dadurch unterscheidet, dass die Auslösung für die Kleinmengenspülung über Hebel 322a und Auslösekabel 320a nicht vorgesehen ist und zusätzlich das zweite Modulelement 404 bereit gestellt ist.

Das zweite Modulelement 404 stützt sich mit seinem Fuß 412 auf dem Deckel 90 des Gehäuses 2 des Ablaufarmaturgrundkörpers 1 ab, wobei der Fuß 412 mittels des Verriegelungselementes 410 mit dem Verriegelungselement 92 verriegelt ist. Auf dem an der ersten Zugstange 10 angeordneten Verbindungsmittel 54 ist ein Abdeckelement 552 angeclipst, das eine plane Oberfläche 554 aufweist. Ein mit dem Auslösekabel 408 des zweite Modulelements 404 verbundener Übertragungsstift (nicht gezeigt) kann direkt auf die Oberfläche 554 drückend einwirken und dadurch die erste Zugstange 10 nach unten drücken.

Somit kann über das Auslösekabel 320b die Großmengenspülung aktiviert und über das zweite Modulelement 404 wieder gestoppt werden.

In Fig. 16 ist ein sechstes bevorzugtes Ausführungsbeispiel der erfindungsgemäßen Ablaufarmatur 600 dargestellt. Es ist zu erkennen, dass diese Ablaufarmatur 600 eine Kombination aus den Ablaufarmaturen 500 und 510 ist, dahingehend, dass sie den Ablaufarmaturgrundkörper 1 nach Fig. 1 aufweist, das Auslösemodul 200 für eine mechanische Auslösung nach Fig. 5 und das Auslösemodul 250 für eine pneumatische Auslösung nach Fig. 6 sowie das Befestigungselement 450 nach Fig. 10 .

Die Ablaufarmatur 600 kann somit wahlweise mechanisch durch Anheben der jeweiligen Zugstange 10, 12 mittels des jeweils zugeordneten Modulteils 202, 204 ausgelöst werden, oder mittels einer pneumatischen Auslösung.

In Fig. 17 ist ein siebentes bevorzugtes Ausführungsbeispiel der erfindungsgemäßen Ablaufarmatur 610 dargestellt. Es ist zu erkennen, dass diese Ablaufarmatur 610 eine Kombination aus den Ablaufarmaturen 510 und 520 ist, dahingehend, dass sie den Ablaufarmaturgrundkörper 1 nach Fig. 1 aufweist, das Auslösemodul 250 für eine pneumatische Auslösung nach Fig. 6 und das Auslösemodul 300 für eine Zweikabel-Auslösung nach Fig. 7 sowie das Befestigungselement 450 nach Fig. 10 .

Die Ablaufarmatur 610 kann somit wahlweise pneumatisch ausgelöst werden, oder mittels einer Zweikabel-Auslösung bzw. einer darüber vermittelten elektrischen Auslösung.

In Fig. 18 ist ein siebentes Ausführungsbeispiel der erfindungsgemäßen Ablaufarmatur 630 dargestellt. Es ist zu erkennen, dass diese Ablaufarmatur 630 eine Kombination aus den Ablaufarmaturen 500 und 530 ist, dahingehend, dass sie den Ablaufarmaturgrundkörper 1 nach Fig. 1 aufweist, das Auslösemodul 200 für eine mechanische Auslösung nach Fig. 5 und das Auslösemodul 350 für eine Einkabel-Auslösung nach Fig. 8 sowie das Befestigungselement 450 nach Fig. 10 .

Die Ablaufarmatur 630 kann somit wahlweise mechanisch durch Anheben der jeweiligen Zugstange 10, 12 mittels des jeweils zugeordneten Modulteils 202, 204 ausgelöst werden, oder mittels der Einkabel-Auslösung.

Die in den Fig. 16 bis 18 gezeigten Ablaufarmatur 600, 610 und 630, die Kombinationen von verschiedenen Auslösemodulen 200, 250, 300, 350 zeigen, sind vor allem im Bereich behindertengerechter Anwendungen sinnvoll, wenn neben einer Auslösung direkten an der Betätigungsvorrichtung des Spülkastens auch Auslösungen möglich sein sollen, die beispielsweise aus der Ferne oder mittels einer Lichtschranke erfolgen können oder mit anderen Körperteilen als der Hand betätigbar sein sollen.

In Fig. 19a , Fig. 19b ist ein erfindungsgemäßes Positionierungsmittel 700 für die Positionierung des erfindungsgemäßen Auslösemoduls 350 nach Fig. 8 an dem erfindungsgemäßen Ablaufarmaturgrundkörper 1 nach Fig. 1 in zwei perspektivischen Ansichten rein schematisch gezeigt und Fig. 20 zeigt dieses Positionierungsmittel 700 in Zusammenwirkung mit dem erfindungsgemäßen Auslösemodul 350 nach Fig. 8 und dem erfindungsgemäßes Ablaufarmaturgrundkörper 1 nach Fig. 1 rein schematisch in einer perspektivischen Ansicht.

Es ist zu erkennen, dass das Positionierungmittel 700 eine zentrale Basis 702 und zwei gegenüberliegend angeordnete, sich von der Basis 702 nach unten erstreckende Zungen 704 aufweist. Die Zungen 704 weisen jeweils zahlreiche Rastvorsprünge 706 und dazwischen liegende Vertiefungen 708 auf. Dieses Positionierungsmittel 700 wird dadurch am Ablaufarmaturgrundkörpers 1 angeordnet, dass die Zungen 704 in die Laschen 84 eingefügt und mit dem Arretierungselement 86 verrastet werden. Dabei umgreift die Vertiefung 708 mit den beiden Rastvorsprüngen 706 das Arretierungselement 86. Durch Verschwenkung des Arretierungselements 86 nach innen zur Längsachse L hin kann das Positionierungmittel 700 aus der Lasche 84 wieder entnommen werden.

Die Basis 702 des Positionierungmittels 700 weist eine durchgehende Öffnung 710 auf und ist zur in x-Richtung verschieblichen Aufnahme eines Schlittens 712 hohl 714 ausgebildet. Der Schlitten 712 weist zwei Schienen 716 auf, an denen in y-Richtung verschieblich ein Drückerträger 718 angeordnet ist. Dieser Drückerträger 718 weist eine zentrale Durchbrechung 720 mit einem Innengewinde auf, das mit dem Außengewinde 540 des Mantelrohrs 534 korrespondiert, so dass das Mantelrohr 534 in den Drückerträger 718 einschraubbar und in seiner vertikalen Höhe in z-Richtung ausrichtbar ist.

An dem Drückerträger 718 sind unterhalb, fluchtend mit den Zungen 704 zwei Verbindungsmittel 722 gegenüberliegend angeordnet, die radial nach Innen weisende Führungsflächen (723) und Rastzungen 724 aufweisen, um an dem Drückerträger 718 auch das Kupplungselement 372 zu befestigen. Dabei liegen die Führungsflächen des Verbindungsmittels 722 an dem Verspannungselement 376 zwischen den planparallel ausgebildete Führungsflächen 388 an und die Rastzungen 724 sind mit dem jeweiligen Rastvorsprung 386 clipsartig verrastet.

Das Positionierungsmittel 700 weist zusätzlich Rastzungen 726 direkt an der Basis 702 auf, um das Positionierungsmittel 700 in einem Spülkasten (nicht gezeigt) zu befestigen.

Mittels des Schlittens 712 und dessen Innengewindes im Zusammenhang mit dem Außengewinde 540 des Mantelrohrs 534 können der Drücker 532 und das Kupplungselement 372 synchron exakt in x-, y- und z-Richtung positioniert und damit in Bezug auf eine in dem Spülkasten angeordnete Durchbrechung ausgerichtet werden.

Falls der Drücker 532 mit zwei unabhängigen Tastenelementen 536 ausgebildet ist (nicht gezeigt), dann kann er auch zur Betätigung der Zweikabel-Auslösung 300 dienen.

In den Fig. 21 und Fig. 22 ist eine alternative Ausgestaltung 800 des Ablaufarmaturgrundkörpers 1 nach Fig. 1 rein schematisch in einer perspektivischen Ansicht bzw. im Schnitt gezeigt.

Es ist zu erkennen, dass dieser Ablaufarmaturgrundkörper 800 den Ablaufarmaturgrundkörper 1 aufweist und ein daran befestigtes Bodenventil 802.

Das Bodenventil 802 ist in üblicher Weise aufgebaut mit einem Sitz 804 für das Dichtelement 6, einem umgebenden Mantel 806 und dritten Durchbrechungen 808 zum Durchleiten von Spülwasser aus einem Spülkasten (nicht gezeigt) in einen Ablauf (nicht gezeigt) durch den Durchlass 810 des Bodenventils, wenn das Überlaufrohr 4 mit dem Dichtelement 6 vom Sitz 804 angehoben ist.

Es ist weiterhin zu erkennen, dass das Überlaufrohr 4 in den Durchlass 810 mündet und dass der Mantel 806 einen unteren Abschnitt 812 aufweist mit geringerem Durchmesser, der zum Durchstecken durch den Ablauf des Spülkastens vorgesehen ist. Um den Spülkasten gegenüber diesem Mantelabschnitt 812 abzudichten, ist der Mantelabschnitt 812 mit einem Außengewinde 814 versehen, auf entsprechende Dichtmanschetten (nicht gezeigt) anordenbar und gegen einander verkonterbar sind.

### Bezugszeichenliste

- 1: Ablaufarmaturgrundkörper
- 2: Gehäuse
- 4: Überlaufrohr
- 6: Dichtelement
- 10: erste Zugstange
- 12: zweite Zugstange
- 14: erster Schwimmer
- 16: zweiter Schwimmer
- 18: Vertiefung
- 20: Rastelemente
- 22: Bremsbehälter
- 24: Boden
- 26: Steuerbohrung
- 28: Steuerschieber
- 30: Hüllrohr
- 32: Riegel
- 34: Führung
- 36: unteres Ende
- 38: Führungsfläche
- 40: Freiraum
- 42: Schraubverbindung
- 44: Ausleger
- 46: oberer Bremsbehälter
- 48: erste Durchbrechungen
- 50,52: erste Mitnehmer
- 54,56: erste Verbindungsmittel
- 58: Bolzenelemente
- 60: Begrenzungsstege
- 62: Bolzenelemente
- 64: zweite Durchbrechung
- 66: Rahmen
- 68: Auflagefläche
- 70: Vorsprünge
- 72: Vorsprünge
- 74: Clipslager
- 76: Ausleger
- 78: Anschlagfläche
- 80: Ausleger
- 82: Anschlagfläche
- 84: Laschen
- 86: Arretierungselemente
- 88: Vorsprünge
- 90: Deckel
- 92: Verriegelungselemente
- 94: Auskragungen
- 96: Sichtfenster
- 98: oberer Teil
- 99: unterer Teil
- 100: Tastverbindungen
- 200: Auslösemodul für mechanische Auslösung
- 202, 204: Modulelemente
- 206: flacher Abschnitt
- 208: Eingreiföffnung
- 210: scheibenförmiger Abschnitt
- 212: Schnappstege
- 214: Lochbohrung
- 216: flacher Abschnitt218 Eingreiföffnung
- 220: ringförmiger Abschnitt
- 222: Bajonettstege
- 224: Hinterschneidung
- 250: Auslösemodul für pneumatische Auslösung
- 252: Querträger
- 254: Pneumatikheber
- 256: Kolbenkopf
- 258: Träger
- 260: Kupplungsmittel
- 262: Öse
- 264: Clipselement
- 266: Ausnehmung
- 268: Verriegelungsmittel
- 270: Durchbrechung
- 300: Auslösemodul für Zweikabel-Auslösung
- 372: Kupplungselement
- 302: Anschlussöffnung
- 304: Gehäuse
- 306: Öffnungsrahmen
- 308: Ausfräsung
- 310: Eingriffsmittel
- 311: Bolzenelemente
- 312: Clipsverschluss
- 314: Vorsprung
- 316: Kupplungselement
- 318: Clipsverriegelung
- 320a,b: Auslösekabel
- 322a,b: Hebel
- 324: Welle
- 326: obere Anschlagfläche
- 328: obere Anschlagfläche
- 330: Riegelauslöser
- 332: Seele
- 350: Auslösemodul für EinkabelAuslösung
- 352: Anschlussöffnung
- 354: Gehäuse
- 356: Öffnungsrahmen
- 358: Ausfräsung
- 360: Eingriffsmittel
- 361: Bolzenelemente
- 362: Bowdenzug
- 364: Hebel
- 366: Lagerachse
- 368: obere Anschlagfläche
- 370: Riegelauslöser
- 374: Aufnahmeöffnung
- 376: Verspannungselement
- 378: Buchse
- 380: Einstellmittel
- 382: Lagerhülse
- 384: Bowdenzugmantel
- 386: Rastvorsprünge
- 388: Führungsflächen
- 400: Auslösemodul für Start-Stopp-Auslösung
- 402: erstes Modulelement
- 404: zweites Modulelement
- 406: Kupplungselement
- 408: Auslösekabel
- 410: Verriegelungselement
- 412: Fuß
- 450: Befestigungselement
- 452: Ausnehmung
- 454: Zunge
- 456: Anschlag
- 458: Rastvorsprünge
- 460: Vertiefung
- 500: Ablaufarmatur
- 510: Ablaufarmatur
- 520: Ablaufarmatur
- 530: Ablaufarmatur
- 532: Drücker
- 534: Mantelrohr
- 536: Tastenelement
- 538: Kragen
- 540: Außengewinde
- 550: Ablaufarmatur
- 552: Abdeckelement
- 554: Oberfläche
- 600: Ablaufarmatur
- 610: Ablaufarmatur
- 630: Ablaufarmatur
- 700: Positionierungsmittel
- 702: Basis
- 704: Zunge
- 706: Rastvorsprünge
- 708: Vertiefung
- 710: Öffnung
- 712: Schlitten
- 714: Hohlraum
- 716: Schienen
- 718: Drückerträger
- 720: Durchbrechung
- 722: Verbindungsmittel
- 724: Rastzungen
- 726: Rastzungen
- 800: Ablaufarmaturgrundkörper
- 802: Bodenventil
- 804: Sitz
- 806: Mantel
- 808: dritte Durchbrechungen
- 810: Durchlass
- 812: unterer Abschnitt
- 814: Außengewinde
- L: Längsachse

## Patentansprüche

1. Bausatz, umfassend einen Ablaufarmaturgrundkörper (1; 800) und zumindest zwei verschiedene Auslösemodule (200; 250; 300; 350; 400) für jeweils unterschiedliche Auslösungsarten, wobei der Ablaufarmaturgrundkörper (1; 800) ein in vertikaler Richtung anhebbares Ventilrohr, an dessen unterem Ende ein Dichtelement (6) eines Ablaufventils (802) angeordnet ist, und ein das Ventilrohr (4) zumindest teilweise umgebendes Gehäuse (2) aufweist, wobei durch Anheben des Ventilrohres (4) ein Spülvorgang auslösbar ist, und wobei der Ablaufarmaturgrundkörper (1; 800) durch Verbindungsmittel wahlweise mit einem der Auslösemodule (200; 250; 300; 350; 400) zur Bildung einer Ablaufarmatur (500; 510; 520; 530; 550; 600) zum Einbau in einen Spülkasten verbindbar ist, wobei jedes der Auslösemodule (200; 250; 300; 350; 400) ein Auslösebetätigungsmittel (532) mit einem Mantelrohr (534), das ein Außengewinde (540) aufweist, zur Betätigung des Ventilrohrs (4) aufweist, **dadurch gekennzeichnet, dass** ein Positionierungsmittel (700) für die Positionierung des Auslösebetätigungsmittels (532) vorgesehen ist, wobei das Positionierungsmittel (700) eine zentrale Basis (702) und zwei gegenüberliegend angeordnete, sich von der Basis (702) nach unten erstreckende Zungen (704) aufweist, wobei die Zungen (704) jeweils Rastvorsprünge (706) und dazwischenliegende Vertiefungen (708) aufweisen, und das Gehäuse (2) des Ablaufarmaturgrundkörpers (1; 800) Laschen (84) und Arretierungselemente (86) zur lösbaren Befestigung des Positionierungsmittels (700) aufweist, wobei die Positionierungsmittel (700) dadurch am Ablaufarmaturgrundkörpers (1; 800) anordenbar sind, dass die Zungen (704) in die Laschen (84) eingeführt und mit je einem Arretierungselement (86) verrastet werden, wobei die jeweilige Vertiefung (708) mit den beiden angrenzenden Rastvorsprüngen (706) das Arretierungselement (86) umgreift, wobei das Positionierungsmittel (700) einen in x-Richtung verschieblichen Schlitten (712) aufweist, wobei an dem Schlitten (712) zwei Schienen (716) angeordnet sind, an denen in y-Richtung ein Drückerträger (718) verschieblich angeordnet ist, wobei der Drückerträger (718) eine zentrale Durchbrechung (720) mit einem Innengewinde aufweist, das mit dem Außengewinde (540) des Mantelrohrs (534) korrespondiert, so dass das Mantelrohr (534) in den Drückerträger (718) einschraubbar und in seiner vertikalen Höhe in z-Richtung ausrichtbar ist.

2. Bausatz nach Anspruch 1, **dadurch gekennzeichnet, dass** der Ablaufarmaturgrundkörper (1; 800) zumindest eine erste Zugstange (10) aufweist, wobei die erste Zugstange (10) mit dem Ventilrohr (4) verbunden ist.

3. Bausatz nach Anspruch 2, **dadurch gekennzeichnet, dass** die erste Zugstange (10) erste Verbindungsmittel (54) zur lösbaren Befestigung einer mechanischen Auslösung (200) aufweist, wobei die mechanische Auslösung (200) zumindest auf die erste Zugstange (10) anhebend einwirkt.

4. Bausatz nach Anspruch 2 oder 3, **dadurch gekennzeichnet, dass** der Ablaufarmaturgrundkörper (1; 800) zweite Verbindungsmittel (52, 92) zur lösbaren Befestigung eines zweiten Auslösemoduls für eine pneumatischen Auslösung (250) aufweist, wobei die pneumatische Auslösung (250) zumindest auf die erste Zugstange (10) anhebend einwirkt.

5. Bausatz nach Anspruch 4, **dadurch gekennzeichnet, dass** die zweiten Verbindungsmittel zumindest eine Bajonettverriegelung aufweisen.

6. Bausatz nach einem der Ansprüche 2 bis 5, **dadurch gekennzeichnet, dass** das Gehäuse (2) des Ablaufarmaturgrundkörpers (1; 800) dritte Verbindungsmittel zur lösbaren Befestigung eines vierten Auslösemoduls (400) für eine Stopp-Auslösung aufweist, wobei das vierte Auslösemodul (400) zumindest auf die erste Zugstange (10) absenkend einwirkt.

7. Bausatz nach einem der Ansprüche 2 bis 6, **dadurch gekennzeichnet, dass** das Gehäuse (2) des Ablaufarmaturgrundkörpers (1; 800) vierte Verbindungsmittel (66, 68, 70, 72) zur lösbaren Befestigung eines dritten Auslösemoduls (300, 350) für eine Kabelauslösung aufweist, wobei das dritte Auslösemodul (300, 350) zumindest auf die erste Zugstange (10) anhebend einwirkt.

8. Bausatz nach Anspruch 7, **dadurch gekennzeichnet, dass** die vierten Verbindungsmittel (66, 68, 70, 72) einen zweiten Mitnehmer (78) umfassen, der in einer vertikalen Richtung nach oben ergreifbar ist, und eine zweite Durchbrechung (64) im Gehäuse (2), die bevorzugt unterhalb einer Wasserlinie der Ablaufarmatur (500; 510; 520; 530; 550; 600) angeordnet ist.

9. Bausatz nach einem der Ansprüche 7 oder 8, **dadurch gekennzeichnet, dass** der Ablaufarmaturgrundkörper (1; 800) für die Steuerung der Großmengenspülung einen verschwenkbaren Riegel (32) aufweist, wobei der Riegel (32) einen dritten Mitnehmer (80) aufweist, der durch die Durchbrechung (64) zur Freigabe der Großmengenspülung, insbesondere in einer vertikalen Richtung nach oben, betätigbar ist.

10. Bausatz nach einem der vorherigen Ansprüche, **dadurch gekennzeichnet, dass** das Gehäuse (2) des Ablaufarmaturgrundkörpers (1; 800) fünfte Verbindungsmittel (84, 86) zur lösbaren Befestigung eines Anordnungsmittels (450) für die Befestigung der Ablaufarmatur in dem Spülkasten aufweist, wobei das fünfte Verbindungsmittel (84, 86) insbesondere identisch mit dem Verbindungsmittel (84, 86) zur lösbaren Befestigung eines Positionierungsmittels (700) ausgebildet ist.

11. Bausatz nach Anspruch 2, **dadurch gekennzeichnet, dass** das Auslösemodul ein erstes Auslösemodul (200) für eine mechanische Auslösung ist.

12. Bausatz nach Anspruch 11, **dadurch gekennzeichnet, dass** das Auslösemodul ein zweites Auslösemodul (250) für eine pneumatische Auslösung ist.

13. Bausatz nach Anspruch 12, **dadurch gekennzeichnet, dass** das Auslösemodul ein drittes Auslösemodul (300; 350) für eine Kabelauslösung ist.

14. Bausatz nach Anspruch 13, **dadurch gekennzeichnet, dass** das dritte Auslösemodul (300; 350) ein Kupplungselement (316) zur Kupplung eines ersten Betätigungskabels (320b) der Kabelauslösung (300) mit dem ersten Anschlusselement (304) aufweist.

15. Bausatz nach Anspruch 13 oder 14, **dadurch gekennzeichnet, dass** das Auslösemodul ein viertes Auslösemodul (400) für eine Stopp-Auslösung ist.

## Claims

1. Construction set, including a drainage fitting base body (1; 800) and at least two different triggering modules (200; 250; 300; 350; 400) for respectively different triggering types, wherein the drainage fitting base body (1; 800) comprises a valve pipe, liftable in a vertical direction, on the lower end of which a sealing element (6) of a drainage valve (802) is arranged, and a housing (2) at least partially surrounding the valve pipe (4), wherein, by lifting the valve pipe (4), a flushing process is triggerable, and wherein the drainage fitting base body (1; 800), by means of connecting means, is selectively connectable with one of the triggering modules (200; 250; 300; 350; 400), to form a drainage fitting (500; 510; 520; 530; 550; 600) for installation in a flushing tank, wherein each of the triggering modules (200; 250; 300; 350; 400) comprises a triggering actuation means (532) with a casing tube (534), which comprises an external thread (540), to actuate the valve pipe (4), **characterized in that** a positioning means (700) is provided for the positioning of the triggering actuation means (532), wherein the positioning means (700) comprises a central base (702) and two tongues (704), arranged oppositely and extending downwardly, wherein the tongues (704) respectively comprise latching projections (706) and recesses (708) lying therebetween, and the housing (2) of the drainage fitting base body (1; 800) comprises tabs (84) and locking elements (86) for the releasable fastening of the positioning means (700), wherein the positioning means (700) can be arranged on the drainage fitting base body (1; 800) **in that** the tongues (704) are inserted into the tabs (84) and are latched with a locking element (86) each, wherein the respective recess (708), with the two adjoining latching projections (706), engages around the locking element (86), wherein the positioning means (700) comprises a carriage (712) displaceable in x-direction, wherein two rails (716) are arranged on the carriage (712), on which rails a pushing element carrier (718) is arranged displaceably in y-direction, wherein the pushing element carrier (718) comprises a central perforation (720) with an internal thread, which corresponds to the external thread (540) of the casing tube (534), so that the casing tube (534) is screwable into the pushing element carrier (718), and can be aligned, in its vertical height, in z-direction.

2. Construction set according to claim 1, **characterized in that** the drainage fitting base body (1; 800) comprises at least a first pull bar (10), wherein the first pull bar (10) is connected with the valve pipe (4).

3. Construction set according to claim 2, **characterized in that** the first pull bar (10) comprises first connecting means (54) for releasably fastening a mechanical trigger (200), wherein the mechanical trigger (200) acts at least upon the first pull bar (10) in a lifting manner.

4. Construction set according to claim 2 or 3, **characterized in that** the drainage fitting base body (1; 800) comprises second connecting means (52, 92) for the releasable fastening of a second triggering module for a pneumatic trigger (250), wherein the pneumatic trigger (250) acts at least upon the first pull bar (10) in a lifting manner.

5. Construction set according to claim 4, **characterized in that** the second connecting means comprise at least one bayonet lock.

6. Construction set according to one of the claims 2 to 5, **characterized in that** the housing (2) of the drainage fitting base body (1; 800) comprises third connecting means for releasably fastening a fourth triggering module (400) for triggering a stop, wherein the fourth triggering module (400) acts at least upon the first pull rod (10) in a lowering manner.

7. Construction set according to one of the claims 2 to 6, **characterized in that** the housing (2) of the drainage fitting base body (1; 800) comprises fourth connecting means (66, 68, 70, 72) for releasably fastening a third triggering module (300, 350) for a cable trigger, wherein the third triggering module (300, 350) acts at least upon the first pull rod (10) in a lifting manner.

8. Construction set according to claim 7, **characterized in that** the fourth connecting means (66, 68, 70, 72) include a second catch (78) which can be gripped in a vertical direction upwards, and a second perforation (64) in the housing (2), which is preferably arranged below a waterline of the drainage fitting (500; 510; 520; 530; 550; 600).

9. Construction set according to one of claims 7 or 8, **characterized in that** the drainage fitting base body (1; 800) comprises a sliding bolt (32) for the control of large-quantity flushing, wherein the bolt (32) comprises a third catch (80), which can be activated, through the perforation (64), to enable the large-quantity flushing, in particular in a vertical direction upwards.

10. Construction set according to one of the preceding claims, **characterized in that** the housing (2) of the drainage fitting base body (1; 800) comprises fifth connection means (84, 86) for releasably fastening a placing means (450) for the fastening of the drainage fitting in the flushing tank, wherein the fifth fastening means (84, 86) is particularly configured identically to the connecting means (84, 86) for releasably fastening a positioning means (700).

11. Construction set according to claim 2, **characterized in that the** triggering module is a first triggering module (200) for a mechanical trigger.

12. Construction set according to claim 11, **characterized in that** the triggering module is a second triggering module (250) for a pneumatic trigger.

13. Construction set according to claim 12, **characterized in that** the triggering module is a third triggering module (300, 350) for a cable trigger.

14. Construction set according to claim 13, **characterized in that** the third triggering module (300, 350) comprises a coupling element (316) to couple a first actuation cable (320b) of the cable trigger (300) with the first connector element (304).

15. Construction set according to claim 13 or 14, **characterized in that** the triggering module is a fourth triggering module (400) for triggering a stop.

## Revendications

1. Kit comprenant un corps de base de garniture d'évacuation (1 ; 800) et au moins deux modules de déclenchement (200 ; 250 ; 300 ; 350 ; 400) différents pour respectivement des types de déclenchement différents, le corps de base de garniture d'évacuation (1 ; 800) présentant un tube de soupape pouvant être levé en direction verticale, sur l'extrémité inférieure duquel est disposé un élément d'étanchéité (6) d'une soupape d'évacuation (802), et un boîtier (2) entourant le tube de soupape (4) au moins en partie, une opération de chasse d'eau pouvant être déclenchée en levant le tube de soupape (4), et le corps de base de garniture d'évacuation (1 ; 800), par des moyens de liaison, étant sélectivement raccordable à l'un quelconque des modules de déclenchement (200 ; 250 ; 300 ; 350 ; 400) pour former une garniture d'évacuation (500 ; 510 ; 520 ; 530 ; 550 ; 600) à monter dans un réservoir de chasse, chacun des modules de déclenchement (200 ; 250 ; 300 ; 350 ; 400) présentant pour actionner le tube de soupape (4) un moyen d'actionnement de déclenchement (532) muni d'un tube fourreau (534) qui présente un filetage extérieur (540), **caractérisé en ce qu'**un moyen de positionnement (700) est prévu pour le positionnement du moyen d'actionnement de déclenchement (532), le moyen de positionnement (700) présentant une base centrale (702) et deux languettes (704) disposées de manière opposée, s'étendant de la base (702) vers le bas, les languettes (704) présentant respectivement des saillies d'encliquetage (706) et des approfondissements (708) situés là-entre, et le boîtier (2) du corps de base de garniture d'évacuation (1 ; 800) présentant des pattes (84) et des éléments de blocage (86) pour la fixation amovible du moyen de positionnement (700), les moyens de positionnement (700) pouvant être disposés sur le corps de base de garniture d'évacuation (1 ; 800) du fait que les languettes (704) sont introduites dans les pattes (84) et encliquetées avec respectivement un élément de blocage (86), l'approfondissement (708) respectif entourant l'élément de blocage (86) avec les deux saillies d'encliquetage (706) adjacentes, le moyen de positionnement (700) présentant un chariot (712) déplaçable en direction x, deux rails (716) étant disposés sur le chariot (712), sur lesquels est disposé un support de poussoir (718) de manière déplaçable en direction y, le support de poussoir (718) présentant une ouverture (720) centrale dotée d'un filetage intérieur qui correspond au filetage extérieur (540) du tube fourreau (534), de sorte que le tube fourreau (534) peut être vissé dans le support de poussoir (718) et être orienté en direction z dans sa hauteur verticale.

2. Kit selon la revendication 1, **caractérisé en ce que** le corps de base de garniture d'évacuation (1 ; 800) présente au moins une première tige de traction (10), la première tige de traction (10) étant reliée au tube de soupape (4).

3. Kit selon la revendication 2, **caractérisé en ce que** la première tige de traction (10) présente des premiers moyens de liaison (54) pour la fixation amovible d'un déclenchement mécanique (200), le déclenchement mécanique (200) agissant au moins sur la première tige de traction (10) en la levant.

4. Kit selon la revendication 2 ou 3, **caractérisé en ce que** le corps de base de garniture d'évacuation (1 ; 800) présente des deuxièmes moyens de liaison (52, 92) pour la fixation amovible d'un deuxième module de déclenchement pour un déclenchement pneumatique (250), le déclenchement pneumatique (250) agissant au moins sur la première tige de traction (10) en la levant.

5. Kit selon la revendication 4, **caractérisé en ce que** les deuxièmes moyens de liaison présentent au moins un verrouillage à baïonnette.

6. Kit selon l'une quelconque des revendications 2 à 5, **caractérisé en ce que** le boîtier (2) du corps de base de garniture d'évacuation (1 ; 800) présente des troisièmes moyens de liaison pour la fixation amovible d'un quatrième module de déclenchement (400) pour un déclenchement d'arrêt, le quatrième module de déclenchement (400) agissant au moins sur la première tige de traction (10) en la baissant.

7. Kit selon l'une quelconque des revendications 2 à 6, **caractérisé en ce que** le boîtier (2) du corps de base de garniture d'évacuation (1 ; 800) présente des quatrièmes moyens de liaison (66, 68, 70, 72) pour la fixation amovible d'un troisième module de déclenchement (300, 350) pour un déclenchement de câble, le troisième module de déclenchement (300, 350) agissant au moins sur la première tige de traction (10) en la levant.

8. Kit selon la revendication 7, **caractérisé en ce que** les quatrièmes moyens de liaison (66, 68, 70, 72) comprennent un deuxième entraîneur (78), qui peut être saisi vers le haut dans une direction verticale, et une deuxième ouverture (64) dans le boîtier (2), qui est de préférence disposée en dessous d'un niveau d'eau de la garniture d'évacuation (500 ; 510 ; 520 ; 530 ; 550 ; 600).

9. Kit selon l'une quelconque des revendications 7 ou 8, **caractérisé en ce que** le corps de base de garniture d'évacuation (1 ; 800) présente un verrou (32) pivotable pour la commande de la grande quantité de chasse, le verrou (32) présentant un troisième entraîneur (80) qui est actionnable à travers (64), notamment dans une direction verticale vers le haut, pour libérer la grande quantité de chasse.

10. Kit selon l'une quelconque des revendications précédentes, **caractérisé en ce que** le boîtier (2) du corps de base de garniture d'évacuation (1 ; 800) présente des cinquièmes moyens de liaison (84, 86) pour la fixation amovible d'un troisième moyen d'agencement (450) pour la fixation de la garniture d'évacuation dans le réservoir de chasse, le cinquième moyen de liaison (84, 86) étant notamment réalisé de manière identique au moyen de liaison (84, 86) pour la fixation amovible d'un moyen de positionnement (700).

11. Kit selon la revendication 2, **caractérisé en ce que** le module de déclenchement est un premier module de déclenchement (200) pour un déclenchement mécanique.

12. Kit selon la revendication 11, **caractérisé en ce que** le module de déclenchement est un deuxième module de déclenchement (250) pour un déclenchement pneumatique.

13. Kit selon la revendication 12, **caractérisé en ce que** le module de déclenchement est un troisième module de déclenchement (300, 350) pour un déclenchement de câble.

14. Kit selon la revendication 13, **caractérisé en ce que** le troisième module de déclenchement (300 ; 350) présente un élément de couplage (316) pour le couplage d'un premier câble d'actionnement (320b) du déclenchement de câble (300) au premier élément de raccordement (304).

15. Kit selon la revendication 13 ou 14, **caractérisé en ce que** le module de déclenchement est un quatrième module de déclenchement (400) pour un déclenchement d'arrêt.
